# EUROPÄISCHE PATENTANMELDUNG

(11) **EP 4 706 443 A1**
(43) Veröffentlichungstag der Anmeldung: **11.03.2026**
(21) Anmeldenummer: 24199596.8
(22) Anmeldetag: 10.09.2024
(51) Int. Cl.: A44C 5/18, A44C 5/24

(54) **SICHERUNGSVORRICHTUNG FÜR EINEN UHRENVERSCHLUSS**

(71) Anmelder: Schaub, Oliver, 07320 Santa Maria del Cami (ES); Wintersohl, Christian, 60594 Frankfurt (DE)
(72) Erfinder: Schaub, Oliver, 07320 Santa Maria del Cami (ES); Wintersohl, Christian, 60594 Frankfurt (DE)
(74) Vertreter: RGTH

(57) **Zusammenfassung**

Um eine Sicherungsvorrichtung zum Schutz einer Uhr gegen Diebstahl bereitzustellen, wird eine Sicherungsvorrichtung (100) für einen Uhrenverschluss (200) vorgeschlagen, umfassend ein Sicherungselement (10) mit einem Befestigungsabschnitt (11) zur Befestigung an einer Rotationsachse (R) eines Sicherungsbügels (201) des Uhrenverschlusses (200) und umfassend einen Halteabschnitt (12), wobei das Sicherungselement (10) in einen Blockierzustand bringbar ist, in welcher das Sicherungselement (20) im Bereich des Halteabschnitts (12) den Sicherungsbügel (201) derart kontaktiert, dass eine Rotation des Sicherungsbügels (201) um die Rotationsachse (R) blockiert ist und welcher in einem Freigabezustand bringbar ist, in welcher der Sicherungsbügel (201) um die Rotationsachse (R) rotierbar ist.

## Beschreibung

Die Erfindung betrifft eine Sicherungsvorrichtung für einen Uhrenverschluss, einen Uhrenverschluss aufweisend eine solche Sicherungsvorrichtung sowie eine Uhr aufweisend einen solchen Uhrenverschluss.

Aus dem Stand der Technik sind unterschiedliche Verschlussarten zum Verschließen von Armbanduhren bekannt. Insbesondere sind Faltschließen oder Kippfaltschließen bekannt, welche einen Faltabschnitt aufweisen und einen Sicherungsbügel, welcher den Faltabschnitt in der geschlossenen Stellung sichert bzw. geschlossen hält.

Besonders bei hochpreisigen Uhren, welche häufig mit einer solchen Kippfaltschließe versehen sind, kommt es häufig zu einem Diebstahl der Uhr, da es Dieben häufig gelingt, die am Handgelenk getragen Uhr auf schnelle Weise durch Öffnen des Sicherungsbügels zu entwenden.

Es besteht daher ein Bedarf an Lösungen, welche den Diebstahl von Uhren im getragenen Zustand verhindert.

Der Erfindung liegt somit die Aufgabe zugrunde, eine Sicherungsvorrichtung zum Schutz einer Uhr gegen Diebstahl bereitzustellen.

Diese Aufgabe wird gelöst durch eine Sicherungsvorrichtung für einen Uhrenverschluss, umfassend ein Sicherungselement mit einem Befestigungsabschnitt zur Befestigung an einer Rotationsachse eines Sicherungsbügels des Uhrenverschlusses und umfassend einen Halteabschnitt, wobei das Sicherungselement in einen Blockierzustand bringbar ist, in welcher das Sicherungselement im Bereich des Halteabschnitts den Sicherungsbügel derart kontaktiert, dass eine Rotation des Sicherungsbügels um die Rotationsachse blockiert ist und welches in einen Freigabezustand bringbar ist, in welchem der Sicherungsbügel um die Rotationsachse rotierbar ist.

Der Uhrenverschluss ist insbesondere eine Faltschließe mit einem Faltabschnitt, welcher in der geschlossenen Stellung mittels des Sicherungsbügels fixiert wird, indem der Sicherungsbügel über die Faltschließe rotiert und an der Uhr fixiert wird, beispielsweise mittels eines Klemmverschlusses. Bei aus dem Stand der Technik bekannten Uhrenverschlüssen kann dieser Sicherungsbügel vergleichsweise einfach durch einen Dieb geöffnet werden. Durch die erfindungsgemäße Sicherheitsvorrichtung kann ein Diebstahl vorteilhaft vermieden werden, da das Sicherheitselement für eine sichere Fixierung des Sicherungsbügels sorgt, wenn sich der Halteabschnitt in dem Blockierzustand befindet, in dem der Halteabschnitt eine Rotation des Sicherungsbügels, durch welche dieser geöffnet werden kann, blockiert.

Die Sicherungsvorrichtung ermöglicht es vorteilhaft, während des bestimmungsgemäßen Gebrauchs der Sicherungsvorrichtung an dem Uhrenverschluss eine Rotation des Sicherungsbügels zu blockieren, wenn der Uhrenverschluss verschlossen ist, da der Sicherungsbügel zum Öffnen des Uhrenverschlusses rotiert werden muss. Die Sicherungsvorrichtung ist insbesondere derart ausgebildet, dass diese nicht ohne Weiteres von dem Blockierzustand in den Freigabezustand überführt werden kann, sodass die Uhr sicher vor einem Diebstahl geschützt ist. In dem Freigabezustand ist wiederum möglich, den Sicherungsbügel zu rotieren, um den Uhrenverschluss zu öffnen.

Bevorzugt erstreckt sich das Sicherungselement während des bestimmungsgemäßen Gebrauchs der Sicherungsvorrichtung an dem Uhrenverschluss von der Rotationsachse, wo es mittels des Befestigungsabschnitts befestigt ist, durch den Sicherungsbügel bzw. eine offenen Bereich des Sicherungsbügel hin zu einer dem Arm des Trägers abgewandten Oberseite des Uhrenverschlusses bzw. des Sicherungsbügels. Der Halteabschnitt ist insbesondere derart dimensioniert, dass dieser sich in dem Freigabezustand ebenfalls durch den Sicherungsbügel bzw. den offenen Bereich hindurcherstrecken oder hindurchgeführt kann, wenn der Sicherungsbügel durch Rotation um dessen Rotationsachse geöffnet wird. Der Halteabschnitt wird insbesondere im Zuge der Schließ- und Öffnungsbewegung des Sicherungsbügels durch den Sicherungsbügel geführt.

Der Befestigungsabschnitt kann bevorzugt relativ bewegbar zu der Rotationsachse bzw. rotierbar an dieser befestigbar bzw. befestigt sein oder starr an der Rotationsachse befestigt bzw. befestigbar sein.

In dem Blockierzustand kann der Halteabschnitt jedoch nicht mehr durch den Sicherungsbügel bzw. dessen offenen Bereich hindurchgeführt werden, sondern liegt an dem Sicherungsbügel an bzw. auf dem Sicherungsbügel auf, wodurch die Rotationsbewegung des Sicherungsbügel eingeschränkt oder verhindert wird. Dazu kann der Halteabschnitt wenigstens einen nachfolgend noch im Detail beschriebenen Arretiervorsprung aufweisen, welcher an dem Sicherungsbügel anliegt und das Durchführen des Halteabschnitts durch den Sicherungsbügel verhindert. Mit anderen Worten greift der Halteabschnitt an dessen Oberseite hinter den Sicherungsbügel und durch die gleichzeitige Befestigung des Sicherungselements an der Rotationsachse wird die Bewegung des Sicherungsbügels eingeschränkt, während sich das Sicherungselement durch den Sicherungsbügel bzw. eine Öffnung in dem Sicherungsbügel erstreckt.

Insbesondere kontaktiert der Halteabschnitt während des bestimmungsgemäßen Gebrauchs der Sicherungsvorrichtung an dem Uhrenverschluss in dem Blockierzustand eine Oberseite des Sicherungsbügels, welcher einem Träger der Uhr abgewandt ist. Die Oberseite ist insbesondere einer Unterseite, in dessen Bereich sich die Rotationsachse befindet, abgewandt. Die Oberseite umfasst insbesondere auch Seiten- bzw. Randbereiche des Sicherungsbügels, welche oberseitig dem Uhrenarmband zugewandt sind.

Das Uhrenarmband kann insbesondere aus mehreren, miteinander verbundenen Kettengliedern gebildet sein. Der Halteabschnitt kann insbesondere in einem Bereich jenes Kettengliedes, welches mit dem Uhrenverschluss verbunden ist, auf diesem Kettenglied und an dem Sicherungsbügel anliegen.

Dazu umfasst die Sicherungsvorrichtung bevorzugt ein Blockierelement, welches den Halteabschnitt in dem Blockierzustand fixiert durch Auflage des Blockierelements an der Oberseite des Uhrenverschlusses. Das Blockierelement ist insbesondere separat von dem Halteabschnitt ausgebildet und kann mit diesem in Eingriff gebracht werden, um den Halteabschnitt in den Blockierzustand zu überführen. Es kann bevorzugt genau ein Blockierelement vorgesehen sein oder es können mehrere, beispielsweise zwei, Blockierelemente vorgesehen sein, welche mit dem Halteabschnitt in Eingriff gebracht werden können. Durch die Anordnung des wenigstens einen Blockierelements wird bevorzugt das Durchführen des Halteabschnitts durch den Sicherungsbügel bzw. die Öffnung des Sicherungsbügels blockiert. Mit anderen Worten liegt das Sicherungselement im Bereich des Halteabschnitts mit dem Blockierelement an dem Sicherungsbügel an oder auf, sodass der Sicherungsbügel von dem Halteabschnitt unten bzw. in der geschlossenen Position gehalten wird und eine Rotation des Sicherungsbügels in diesem Blockierzustand nicht möglich ist.

Bevorzugt ist das Blockierelement ein Stift oder ein Bolzen, welcher in dem Blockierzustand in einer Aufnahme, insbesondere einer Öffnung, in dem Halteabschnitt angeordnet ist. Durch die Anordnung des Stifts in der Aufnahme des Halteabschnitts wird der Stift derart mit dem Halteabschnitt in Eingriff gebracht, dass der Halteabschnitt so an bzw. auf dem Sicherungsbügel anliegt, dass die Rotation des Sicherungsbügels blockiert ist. Dazu erstreckt sich der Stift insbesondere aus der Aufnahme heraus, sodass wenigstens ein Arretiervorsprung durch wenigstens einen Endbereich des Stifts gebildet ist, welcher verhindert, dass sich der Halteabschnitt durch den Sicherungsbügels bewegen kann und der Halteabschnitt somit die Rotation des Sicherungsbügels blockiert. Dazu liegt der Arretiervorsprung an dem Sicherungsbügel an.

Bevorzugt weist der Stift eine Länge zwischen 20 mm und 15 mm, bevorzugt zwischen 17 mm und 19 mm, besonders bevorzugt zwischen 17,5 mm und 18,5 mm, auf.

Bevorzugt weist der Stift eine Dicke bzw. einen Durchmesser zwischen 1 mm und 2 mm, besonders bevorzugt zwischen 1,3 und 1,7 mm, auf.

Bevorzugt umfasst der Halteabschnitt eine zylindrische Hülse, durch welche sich durch die Aufnahme, insbesondere die Öffnung, erstreckt. Die Hülse ist insbesondere komplementär zur Form des Stifts ausgebildet, um diesen abschnittweise formschlüssig aufzunehmen. Dabei kann der Stift klemmend bzw. durch lösbaren Reibschluss in der Hülse aufgenommen sein, um ein Verlieren des Stifts zu verhindern. Bevorzugt kann eine Innenwand der Hülse und/oder der Stift eine reibungserhöhende Beschichtung, beispielsweise aus Gummi, und/oder eine reibungserhöhende Oberflächenstruktur aufweisen, sodass der Stift sicher in der Hülse aufgenommen ist.

Bevorzugt weist die Hülse einen Innendurchmesser zwischen ca. 1 mm und 2 mm, besonders bevorzugt zwischen 1,3 und 1,7 mm, auf. Damit entspricht der Innendurchmesser der Hülse bis auf eine geringfügige Abweichung bevorzugt der Dicke bzw. dem Durchmesser des Stifts, damit dieser klemmend in der Hülse aufgenommen werden kann.

Bevorzugt beträgt ein Außendurchmesser der Hülse zwischen 1,8 mm und 2,7 mm, besonders bevorzugt zwischen 2 mm und 2,5 mm.

Um den Halteabschnitt in den Blockierzustand zu überführen, wird der Stift in die Hülse eingeschoben, während der Sicherungsbügel geschlossen ist und sich der Halteabschnitt an bzw. auf dem Sicherungsbügel befindet. Der eingeschobene Stift erstreckt sich einseitig oder beidseitig aus der Hülse hinaus und liegt auf dem Sicherungsbügel auf, um diesen in Position zu halten. Ein Entfernen des Stifts ist nicht auf einfache Weise möglich, sodass der Sicherungsbügel diebstahlsicher in seiner Position fixiert ist. Um den Halteabschnitt wieder in den Freigabezustand zu überführen, wird der Stift wieder aus der Hülse hinausgeschoben, sodass der Halteabschnitt wieder durch den Sicherungsbügel bewegbar und der Sicherungsbügel dadurch wieder rotierbar ist, um geöffnet zu werden.

Bevorzugt ist eine Länge der Hülse kleiner ist als eine Länge des Stifts.

Bevorzugt ist die Öffnung eine Durchgangsöffnung, wobei sich der Stift beidseitig aus der Durchgangsöffnung hinaus erstreckt und mit durch seine beiden Endabschnitte gebildeten Arretiervorsprüngen (16) an bzw. auf dem Sicherungsbügel anliegt. Dadurch werden bevorzugt zwei Arretiervorsprünge gebildet, welche den Halteabschnitt an bzw. auf dem Sicherungsbügel fixieren.

Bevorzugt ist der Halteabschnitt im Wesentlichen ausschließlich durch die Hülse gebildet.

Der Halteabschnitt kann über einen Verbindungssteg mit dem Befestigungsabschnitt verbunden sein.

Der Halteabschnitt ist insbesondere starr mit dem Befestigungsabschnitt verbunden. Insbesondere sind der Halteabschnitt und der Befestigungsabschnitt einstückig ausgebildet, insbesondere zusammen mit dem Verbindungssteg.

Bevorzugt entspricht eine Länge des Stifts zwischen 78% und 92%, bevorzugt zwischen 82% und 90%, besonders bevorzugt zwischen 84% und 88%, einer Länge des Halteabschnitts. Aufgrund dieser Längenverhältnisse ist der sich aus der Öffnung des Halteabschnitts hinauserstreckende Abschnitt bzw. Abschnitte lang genug, sodass dieser eine ausreichende Blockierwirkung aufweist.

Bevorzugt beträgt eine Länge des Halteabschnitts zwischen 10 mm und 20 mm, bevorzugt zwischen 12 mm und 18 mm, besonders bevorzugt zwischen 15 mm und 16 mm.

Die Länge des Halteabschnitts und des Befestigungsabschnitts beziehen sich insbesondere auf deren Erstreckung parallel zur Rotationsachse im in dem Uhrenverschluss angeordneten Zustand.

Bevorzugt beträgt eine Länge des Befestigungsabschnitts zwischen 6 mm und 10 mm, bevorzugt zwischen 8 mm und 9,5 mm, besonders bevorzugt zwischen 8,5 mm und 9 mm. Aufgrund dieser Dimensionen ist des Sicherungselement für viele gängige, insbesondere hochwertige, Uhrenmodelle verwendbar.

Bevorzugt umfasst der Befestigungsabschnitt einen Haken zum Umgreifen der Rotationsachse. Der Befestigungsabschnitt bzw. der Haken wird zum Befestigen an dem Uhrenverschluss an der Rotationsachse eingehakt, wobei der Haken die Rotationsachse teilweise umschließt. Alternativ kann der Haken die Rotationsachse auch im Wesentlichen vollständig umschließen, wobei das Sicherungselement in diesem Fall unlösbar bzw. permanent an dem Uhrenverschluss bzw. der Rotationsachse befestigt ist. Der Haken kann die Rotationsachse dabei bevorzugt entweder derart umschließen, dass das Sicherungselement um die Rotationsachse rotierbar ist oder der Haken umschließt die Rotationsachse derart, dass das Sicherungselement starr an der Rotationsachse angeordnet ist und nicht relativ zu dieser rotieren kann, beispielsweise indem der Haken einen Klemmhaken bildet.

Bevorzugt kann genau ein Haken vorgesehen sein. Dieser Haken weist bevorzugt eine Breite auf, welche bevorzugt maximal oder genau einer Länge des Halteabschnitts entspricht, sodass der Haken durch den Sicherungsbügel bzw. eine Öffnung des Sicherungsbügel geführt werden kann, um das Sicherungselement in dem Uhrenverschluss anzuordnen. Beispielsweise kann es sich bei dem Haken um ein gebogenes Flachmaterial handeln. Insbesondere kann auch der Verbindungssteg zwischen dem Halteabschnitt und dem Befestigungsabschnitt aus einem Flachmaterial gebildet sein. Insbesondere kann der Befestigungsabschnitt einen gebogenen Endabschnitt des Verbindungsabschnitts darstellen.

Bevorzugt können alternativ bevorzugt mehrere, beispielsweise zwei oder drei, Haken vorgesehen sein, welche die Rotationsachse umschließen.

Ferner kann der Befestigungsabschnitt grundsätzlich auch andere Befestigungsmechanismen aufweisen. So kann der Befestigungsabschnitt beispielsweise auch zwei komplementäre Greifabschnitte aufweisen, welche die Rotationsachse umgreifen, um das Sicherungselement an der Rotationsachse zu befestigen.

Bevorzugt besteht das Sicherungselement aus Metall oder einer Metalllegierung, insbesondere Messing, oder das Sicherungselement umfasst bevorzugt Metall oder eine Metalllegierung, insbesondere Messing. Ferner kann auch das Blockierelement aus Metall oder einer Metalllegierung, insbesondere Messing, bestehen oder Metall oder eine Metalllegierung, insbesondere Messing, umfassen.

Bevorzugt ist die Sicherungsvorrichtung separat bzw. lösbar von dem Uhrenverschluss ausgebildet. Dadurch ist es vorteilhaft möglich, die Sicherheitsvorrichtung mit einer Vielzahl von unterschiedlichen Uhren und Uhrenmodellen zu verwenden.

Die erfindungsgemäße Aufgabe wird ferner gelöst durch einen Uhrenverschluss aufweisend eine Sicherungsvorrichtung gemäß einer der vorbeschriebenen Ausführungsformen.

Darüber hinaus wird die erfindungsgemäße Aufgabe gelöst durch eine Uhr aufweisend den vorbeschriebenen Uhrenverschluss.

Die vorstehenden beschriebenen Ausführungsformen und Vorteile sind entsprechend auch auf den Uhrenverschluss bzw. die Uhr anwendbar, welche jeweils die vorbeschriebenen Sicherungsvorrichtung aufweisen.

Nachfolgend wird die Erfindung anhand von Ausführungsbeispielen näher erläutert. Es zeigen in
- Fig. 1: eine perspektivische Darstellung eines Uhrenverschlusses,
- Fig. 2: unterschiedliche Ansichten der Komponenten einer Sicherungsvorrichtung,
- Fig. 3: den Vorgang des Einsetzens eines Blockierelements in einen Halteabschnitts eines Sicherungselements der Sicherungsvorrichtung,
- Fig. 4: eine Seitenansicht einer Sicherungsvorrichtung in dem Uhrenverschluss in dem Blockierzustand,
- Fig. 5: eine Draufsicht auf den Uhrenverschluss mit der Sicherungsvorrichtung in dem Blockierzustand, und
- Fig. 6: eine weitere Draufsicht auf den Uhrenverschluss mit der Sicherungsvorrichtung in dem Blockierzustand.
Figur 1 zeigt einen Uhrenverschluss 200 einer nicht näher dargestellten Uhr 300 in einer geöffneten Stellung. Der Uhrenverschluss 200 ist eine Faltschließe mit einem Faltabschnitt 202 und einem Sicherungsbügel 201. Zum Schließen des Uhrenverschlusses 200 wird der Faltabschnitt 202 in eine flache Position an dem Uhrenarmband 203 gefaltet und der Sicherungsbügel 204 in eine geschlossene Position in Richtung des Uhrenarmband 203 um die Rotationsachse R rotiert und dort mittels eines Rastmechanismus fixiert. Die Rotationsachse R ist in einem Uhrenarmbandelement 204 angeordnet, welches mit dem Uhrenverschluss 200 verbunden ist bzw. welches einen Teil des Uhrenverschlusses 200 bildet. Ferner weist der Sicherungsbügel 201 eine Öffnung 18 auf.

Figur 2 zeigt die Komponenten einer Sicherungsvorrichtung 100, welche zur Verwendung in einem Uhrverschluss 200 gemäß Figur 1 ausgebildet ist. Figuren 2a), 2b) und 2d) zeigen verschiedene Ansichten eines Sicherungselements 10 der Sicherungsvorrichtung 100. Das Sicherungselement 10 umfasst einen Befestigungsabschnitt 11, welcher zur Befestigung bzw. zum Eingriff mit der Rotationsachse R des Uhrenverschlusses 200 ausgebildet ist. Dazu ist der Befestigungsabschnitt 11 in Form eines Hakens ausgebildet.

Über einen Verbindungssteg 14 ist der Befestigungsabschnitt 11 mit einem Halteabschnitt 11 des Sicherungselements 10 verbunden. Der Halteabschnitt 12 ist als eine Hülse ausgestaltet, welche sich im in dem Uhrenverschluss 200 eingesetzten Zustand parallel zu der Rotationsachse R erstreckt. Die Hülse weist einen Innendurchmesser ID auf, welcher beispielsweise 1,5 mm betragen kann, sowie einen Außendurchmesser AD, welcher beispielsweise 2,3 mm betragen kann. Die Hülse weist eine Aufnahme 15 mit endseitig jeweils einer Öffnung auf, in welche das in Figur 2c) gezeigte Blockierelement 13 einsetzbar ist.

Ferner weist der Halteabschnitt 12 eine Länge L_{H} auf, welche beispielsweise 15,5 mm betragen kann. Eine Länge L_{BES} des Befestigungsabschnitts 11 kann beispielsweise 8,7 mm betragen

Figur 2c) zeigt das Blockierelement 13 zum Einsatz in die Hülse des Halteabschnitts 12. Das Blockierelement 13 weist die Form eines Stifts auf mit einer Länge L_{B} , welche beispielsweise 18 mm betragen kann, und einer Dicke D, welche beispielsweise 1,5 mm betragen kann.

In Figuren 3a) bis 3c) ist der Vorgang des Einsetzens des Blockierelements 13 in den Halteabschnitt 12 dargestellt. Das Blockierelement 13 in Form des Stifts wird über eine erste von zwei Öffnungen der Aufnahme 15 in den Halteabschnitt 12 in Form der Hülse eingesteckt bis sich der Stift mit seinen endseitigen Abschnitten, welche Arretiervorsprünge 16 bilden, aus je einer Öffnung der Aufnahme 15 heraus erstreckt. Der Stift ist klemmend in der Hülse aufgenommen und kann händisch wieder entfernt bzw. gelöst werden.

Figur 4 zeigt eine Seitenansicht der Sicherungsvorrichtung 100 in dem Uhrenverschluss 200 in dem Blockierzustand. Dargestellt ist, dass der Halteabschnitt 12 des Sicherungselements 10 auf dem Uhrenarmbandelement 204, an welchem auch die Rotationsachse R befestigt ist, aufliegt und der Stift bzw. dessen Arrtiervorsprünge 16 den Sicherungsbügel seitlich bzw. endseitig kontaktiert. Der Halteabschnitt 12 ist mittels des Blockierelements 13, welches sich durch den Halteabschnitt 12 erstreckt, in Position gehalten, in welcher der Halteabschnitt 12 eine Rotation des Sicherungsbügels 201 blockiert. Das Sicherungselement 10 ist zudem an der Rotationachse R befestigt, um die Blockierwirkung zu erzielen. Das Sicherungselement 10 erstreckt sich ausgehend von einer Oberseite 17 durch den Sicherungsbügel 201 bzw. eine Öffnung 18 in dem Sicherungsbügel 201.

Figuren 5 und 6 zeigen jeweils Draufsichten auf die Sicherungsvorrichtung 100 in dem Blockierzustand. Insbesondere ist zu erkennen, wie sich das Sicherungselement 10 durch eine Öffnung bzw. Aussparung in dem Sicherungsbügel 201 von einer Oberseite des Uhrenverschlusses 200 bzw. des Sicherungsbügels 201 hin zu einer Unterseite des Uhrenverschlusses 200 bzw. des Sicherungsbügels 201 erstreckt, an der die Rotationsachse R angeordnet ist. Insbesondere ist dargestellt, dass der Stift seitlich an einer Oberseite des Sicherungsbügels 201 anliegt. In Figur 6 ist zudem erkennbar, dass die Arretiervorsprünge 16 des Stifts seitlich an dem Sicherungsbügel 201 anliegen.

### Bezugszeichenliste

- 100: Sicherungsvorrichtung
- 200: Uhrenverschluss
- 201: Sicherungsbügel
- 202: Faltabschnitt
- 203: Uhrenarmband
- 204: Uhrenarmbandelement
- 300: Uhr

- 10: Sicherungselement
- 11: Befestigungsabschnitt
- 12: Halteabschnitt
- 13: Blockierelement
- 14: Verbindungssteg
- 15: Aufnahme
- 16: Arretiervorsprünge
- 17: Oberseite
- 18: Öffnung

- R: Rotationsachse
- L_{B}: Länge des Blockierelements
- L_{H}: Länge des Halteabschnitts
- L_{BES}: Länge des Befestigungsabschnitts
- AD: Außendurchmesser des Halteabschnitts
- ID: Innendurchmesser des Halteabschnitts
- D: Dicke des Blockierelements

## Patentansprüche

1. Sicherungsvorrichtung (100) für einen Uhrenverschluss (200), umfassend ein Sicherungselement (10) mit einem Befestigungsabschnitt (11) zur Befestigung an einer Rotationsachse (R) eines Sicherungsbügels (201) des Uhrenverschlusses (200) und umfassend einen Halteabschnitt (12), wobei das Sicherungselement (10) in einen Blockierzustand bringbar ist, in welcher das Sicherungselement (10) im Bereich des Halteabschnitts (12) den Sicherungsbügel (201) derart kontaktiert, dass eine Rotation des Sicherungsbügels (201) um die Rotationsachse (R) blockiert ist und welches in einen Freigabezustand bringbar ist, in welchem der Sicherungsbügel (201) um die Rotationsachse (R) rotierbar ist.

2. Sicherungsvorrichtung (100) nach Anspruch 1, umfassend ein Blockierelement (13), welches den Halteabschnitt (12) in dem Blockierzustand fixiert durch Anlage oder Auflage des Blockierelements (13) an dem Sicherungsbügel (201).

3. Sicherungsvorrichtung (100) nach Anspruch 2, wobei das Blockierelement (13) ein Stift oder ein Bolzen ist, welcher in dem Blockierzustand in einer Aufnahme (15), insbesondere einer Öffnung, in dem Halteabschnitt (13) angeordnet ist.

4. Sicherungsvorrichtung (100) nach Anspruch 3, wobei der Stift eine Länge (L_{B}) zwischen 20 mm und 15 mm, bevorzugt zwischen 17 mm und 19 mm, besonders bevorzugt zwischen 17,5 mm und 18,5 mm, aufweist.

5. Sicherungsvorrichtung (100) nach Anspruch 3, wobei der Halteabschnitt (13) eine zylindrische Hülse umfasst, durch welche sich die Aufnahme (15), insbesondere die Öffnung, erstreckt.

6. Sicherungsvorrichtung (100) nach Anspruch 4, wobei eine Länge (L_{H}) der Hülse kleiner ist als eine Länge (L_{B}) des Stifts.

7. Sicherungsvorrichtung (100) nach einem der Ansprüche 3 bis 5, wobei die Aufnahme eine Durchgangsöffnung ist, wobei sich der Stift in dem Blockierzustand beidseitig aus der Durchgangsöffnung hinaus erstreckt und mit durch seine beiden Endabschnitte gebildeten Arretiervorsprüngen (16) auf oder an dem Sicherungsbügel (201) anliegt.

8. Sicherungsvorrichtung (100) nach einem der Ansprüche 3 bis 7, wobei eine Länge (L_{B}) des Stifts zwischen 78% und 92%, bevorzugt zwischen 82% und 90%, besonders bevorzugt zwischen 84% und 88%, einer Länge (L_{H}) des Halteabschnitts (12), insbesondere der Hülse, entspricht.

9. Sicherungsvorrichtung (100) nach einem der vorgenannten Ansprüche, wobei eine Länge (L_{H}) des Halteabschnitts (12) zwischen 10 mm und 20 mm, bevorzugt zwischen 12 mm und 18 mm, besonders bevorzugt zwischen 15 mm und 16 mm, beträgt.

10. Sicherungsvorrichtung (100) nach einem der vorgenannten Ansprüche, wobei eine Länge (L_{BES}) des Befestigungsabschnitts (11) zwischen 6 mm und 10 mm, bevorzugt zwischen 8 mm und 9,5 mm, besonders bevorzugt zwischen 8,5 mm und 9 mm, beträgt.

11. Sicherungsvorrichtung (100) nach einem der vorgenannten Ansprüche, wobei der Befestigungsabschnitt (11) einen Haken zum Umgreifen der Rotationsachse (R) umfasst.

12. Sicherungsvorrichtung (100) nach einem der vorgenannten Ansprüche, wobei das Sicherungselement (10) aus Metall oder einer Metalllegierung, insbesondere Messing, besteht oder Metall oder eine Metalllegierung, insbesondere Messing, umfasst.

13. Uhrenverschluss (200), aufweisend eine Sicherungsvorrichtung (100) nach einem der vorgenannten Ansprüche.

14. Uhr (300), aufweisend einen Uhrenverschluss (200) nach Anspruch 13.

## Geänderte Patentansprüche

### Geänderte Patentansprüche gemäss Regel 137(2) EPÜ.

1. Sicherungsvorrichtung (100) für einen Uhrenverschluss (200), umfassend ein Sicherungselement (10) mit einem Befestigungsabschnitt (11) zur Befestigung an einer Rotationsachse (R) eines Sicherungsbügels (201) des Uhrenverschlusses (200) und umfassend einen Halteabschnitt (12), wobei das Sicherungselement (10) in einen Blockierzustand bringbar ist, in welcher das Sicherungselement (10) im Bereich des Halteabschnitts (12) den Sicherungsbügel (201) derart kontaktiert, dass eine Rotation des Sicherungsbügels (201) um die Rotationsachse (R) blockiert ist und welches in einen Freigabezustand bringbar ist, in welchem der Sicherungsbügel (201) um die Rotationsachse (R) rotierbar ist, **dadurch gekennzeichnet, dass**
die Sicherungsvorrichtung (100) ein Blockierelement (13) umfasst, welches den Halteabschnitt (12) in dem Blockierzustand fixiert durch Anlage oder Auflage des Blockierelements (13) an dem Sicherungsbügel (201), wobei das Blockierelement (13) ein Stift oder ein Bolzen ist, welcher in dem Blockierzustand in einer Aufnahme (15), insbesondere einer Öffnung, in dem Halteabschnitt (13) angeordnet ist und wobei die Aufnahme eine Durchgangsöffnung ist, wobei sich der Stift in dem Blockierzustand beidseitig aus der Durchgangsöffnung hinaus erstreckt und mit durch seine beiden Endabschnitte gebildeten Arretiervorsprüngen (16) auf oder an dem Sicherungsbügel (201) anliegt.

2. Sicherungsvorrichtung (100) nach Anspruch 1, wobei der Stift eine Länge (L_{B}) zwischen 20 mm und 15 mm, bevorzugt zwischen 17 mm und 19 mm, besonders bevorzugt zwischen 17,5 mm und 18,5 mm, aufweist.

3. Sicherungsvorrichtung (100) nach Anspruch 1, wobei der Halteabschnitt (13) eine zylindrische Hülse umfasst, durch welche sich die Aufnahme (15), insbesondere die Öffnung, erstreckt.

4. Sicherungsvorrichtung (100) nach Anspruch 3, wobei eine Länge (L_{H}) der Hülse kleiner ist als eine Länge (L_{B}) des Stifts.

5. Sicherungsvorrichtung (100) nach einem der Ansprüche 1 bis 4, wobei eine Länge (L_{B}) des Stifts zwischen 78% und 92%, bevorzugt zwischen 82% und 90%, besonders bevorzugt zwischen 84% und 88%, einer Länge (L_{H}) des Halteabschnitts (12), insbesondere der Hülse, entspricht.

6. Sicherungsvorrichtung (100) nach einem der vorgenannten Ansprüche, wobei eine Länge (L_{H}) des Halteabschnitts (12) zwischen 10 mm und 20 mm, bevorzugt zwischen 12 mm und 18 mm, besonders bevorzugt zwischen 15 mm und 16 mm, beträgt.

7. Sicherungsvorrichtung (100) nach einem der vorgenannten Ansprüche, wobei eine Länge (L_{BES}) des Befestigungsabschnitts (11) zwischen 6 mm und 10 mm, bevorzugt zwischen 8 mm und 9,5 mm, besonders bevorzugt zwischen 8,5 mm und 9 mm, beträgt.

8. Sicherungsvorrichtung (100) nach einem der vorgenannten Ansprüche, wobei der Befestigungsabschnitt (11) einen Haken zum Umgreifen der Rotationsachse (R) umfasst.

9. Sicherungsvorrichtung (100) nach einem der vorgenannten Ansprüche, wobei das Sicherungselement (10) aus Metall oder einer Metalllegierung, insbesondere Messing, besteht oder Metall oder eine Metalllegierung, insbesondere Messing, umfasst.

10. Uhrenverschluss (200), aufweisend eine Sicherungsvorrichtung (100) nach einem der vorgenannten Ansprüche.

11. Uhr (300), aufweisend einen Uhrenverschluss (200) nach Anspruch 10.
